# EUROPÄISCHE PATENTSCHRIFT

(11) **EP 3 303 092 B1**
(45) Veröffentlichungstag und Bekanntmachung des Hinweises auf die Patenterteilung: **03.07.2019**
(21) Anmeldenummer: 16724606.5
(22) Anmeldetag: 12.05.2016
(51) Int. Cl.: B61L 1/20, B61L 1/16

(54) **BEFESTIGUNGSVORRICHTUNG ZUR BEFESTIGUNG EINES SENSORELEMENTS AN EINER SCHIENE UND ACHSZÄHLVORRICHTUNG**
FASTENING DEVICE FOR FASTENING A SENSOR ELEMENT TO A RAIL, AND AXLE-COUNTING DEVICE
DISPOSITIF DE FIXATION POUR LA FIXATION D'UN ÉLÉMENT DE DÉTECTION À UN RAIL ET DISPOSITIF DE COMPTAGE D'ESSIEUX

(30) Priorität: 27.05.2015 DE 102015209721
(43) Veröffentlichungstag der Anmeldung: 11.04.2018
(73) Patentinhaber: Thales Management & Services Deutschland GmbH, 71254 Ditzingen (DE)
(72) Erfinder: OLDEWURTEL, Kassen, 71706 Markgröningen (DE)
(74) Vertreter: Kohler Schmid Möbus Patentanwälte
(86) Internationale Anmeldenummer: PCT/EP2016/060760
(87) Internationale Veröffentlichungsnummer: WO 2016/188770

(56) Entgegenhaltungen:
- EP-A1- 1 260 420
- EP-A1- 1 808 531
- DE-A1- 4 018 999
- DE-A1- 19 959 233
- DE-U1- 29 917 828

## Beschreibung

### Hintergrund der Erfindung

Die Erfindung betrifft eine Befestigungsvorrichtung zur Befestigung eines Sensorelements an einer Schiene, wobei die Befestigungsvorrichtung mindestens ein Klemmelement zum Verklemmen des Sensorelements gegen die Schiene aufweist. Die Erfindung betrifft auch eine Achszählvorrichtung mit einer solchen Befestigungsvorrichtung.

Sensorelemente werden beispielsweise bei Achszählvorrichtungen eingesetzt, um die Anzahl der vorbeifahrenden Achsen eines Zuges zu detektieren. Die dazu verwendeten Sensorelemente umfassen i.A. ein Sendeteil und ein Empfangsteil, welche an gegenüberliegenden Seiten einer Schiene angebracht sind. Die Sensorelemente können mit der Schiene verschraubt werden. Nachteilig daran ist, dass die Schiene mit entsprechenden Bohrungen versehen werden muss, was sehr aufwändig ist. Darüber hinaus ist die Position des Sensorelements festgelegt und kann nur mit großem Aufwand geändert werden. Die EP 1 260 420 A1 beschreibt ein solches mit der Schiene verschraubtes Sensorelement, bei dem ein Zerbrechen des Sensorgehäuses detektiert werden kann.

Diese Nachteile können durch eine Klemmvorrichtung vermieden werden. Mittels einer Klemmvorrichtung kann das entsprechende Sensorelement flexibel eingesetzt werden, da die Klemmvorrichtung auf einfache Weise an beliebigen Stellen der Schiene montiert werden kann. Nachteilig an einer Klemmvorrichtung ist, dass sie anfällig für Erschütterungen, Schläge und Stöße, z.B. aufgrund von Steinschlag, ist. Die Achsen eines vorbeifahrenden Zuges können dann ev. von der Sensoreinrichtung nicht mehr detektieren werden. Dies ist problematisch, da das Sensorelement nicht erkennen kann, ob es korrekt montiert ist, oder ob (aufgrund einer Beschädigung des Klemmelements) keine korrekte Positionierung mehr gegeben ist. Dies kann zu einer falschen Bewertung des Belegungszustands eines Gleisabschnitts führen, was aus Sicherheitsgründen jedoch unbedingt zu vermeiden ist. Die EP 1 808 531 A1 beschreibt eine solche Klemmvorrichtung, bei der die korrekte Montage nicht weiter überwacht wird.

### Aufgabe der Erfindung

Es ist Aufgabe der Erfindung, eine Befestigungsvorrichtung für ein Sensorelement vorzuschlagen, das auch bei Beschädigung des Klemmelements eine zuverlässige Detektion des Montagezustands des Sensorelements erlaubt.

### Beschreibung der Erfindung

Diese Aufgabe wird erfindungsgemäß gelöst durch eine Befestigungsvorrichtung gemäß Patentanspruch 1.

Erfindungsgemäß ist das Klemmelement mit mindestens einem Leiterelement versehen, welches zumindest über eine bruchgefährdete Stelle des Klemmelements verläuft und welches im korrekt montierten Zustand des Sensorelements Teil eines geschlossenen Stromkreises ist, der für die Funktion des Sensorelements benötigt wird und im beschädigten Zustand des Klemmelements den Stromkreis unterbricht.

Das Leiterelement kann im Klemmelement integriert oder am Klemmelement befestigt sein. Verlauf, Dicke und Material und Art der Befestigung des Leiterelements im oder am Klemmelement sind so gewählt, dass bei Beschädigung des Klemmelements das Leiterelement durchtrennt wird. Da das Leiterelement erfindungsgemäß über eine bruchgefährdete Stelle (schwächste Stelle) des Klemmelements verläuft, ist gewährleistet dass eine Beschädigung des Klemmelements zuerst an dieser Stelle stattfindet und das Leiterelement dementsprechend durchtrennt wird. Auf diese Weise kann eine Beschädigung des Klemmelements einfach und sicher detektiert werden und das im Klemmelement gehaltene Sensorelement kann im Falle einer Beschädigung des Klemmelements deaktiviert werden, so dass keine Fehlinformationen aufgrund einer Fehlfunktion des Sensorelements (Blindheit des Sensorelements) verarbeitet werden. Vorzugsweise wird das Sensorelement automatisch mit Durchtrennen des Leitungselements deaktiviert (s. u.).

Das Leiterelement ist vorzugsweise gegen die Schiene isoliert. So kann vermieden werden, dass der Stromkreis trotz gerissenem Leiterelement durch die Schiene geschlossen wird.

Vorzugsweise umfasst das Klemmelement einen Fußabschnitt, der im montierten Zustand einen Schienenfuß der Schiene untergreift, und mindestens einen Klemmabschnitt, welcher im montierten Zustand Druck auf das Sensorelement ausübt, wobei sich zumindest ein Teil des Leiterelements zwischen dem Fußabschnitt und dem Klemmabschnitt erstreckt, da das Klemmelement in diesem Bereich besonders bruchgefährdet ist.

Bei einer bevorzugten Ausführungsform der erfindungsgemäßen Vorrichtung weist das Klemmelement mindestens einen Aufnahmepunkt zur Verbindung des Klemmelements mit dem Sensorelement und eine Anlagefläche zur Schiene auf, wobei sich zumindest ein Teil des Leiterelements zwischen dem Aufnahmepunkt und der Anlagefläche erstreckt. Über den Aufnahmepunkt wird das Sensorelement mit dem Klemmelement verbunden, z.B. über eine Schraub- oder eine Rastverbindung, die am Aufnahmepunkt vorgesehen ist. Der Aufnahmepunkt ist vorzugsweise im Bereich des Klemmabschnitts angeordnet. Zwischen dem Aufnahmepunkt und der Anlagefläche zur Schiene befindet sich eine besonders bruchgefährdete Stelle, daher verläuft das Leiterelement bevorzugt in diesem Bereich.

Vorzugsweise weist das Klemmelement zwei Klemmabschnitte mit je einem Aufnahmepunkt und je einer Auflagefläche zur Schiene auf. Auf diese Weise kann einer der Klemmabschnitte beispielsweise Druck auf ein Sendeteil des Sensorelements und der andere Klemmabschnitt Druck auf ein Empfangsteil des Sensorelements ausüben Das Leiterelement erstreckt sich dann vorzugsweise sowohl zwischen dem ersten Aufnahmepunkt und der ersten Anlagefläche als auch zwischen dem zweiten Aufnahmepunkt und der zweiten Anlagefläche. Alternativ hierzu können auch zwei separate Leiterelemente vorgesehen sein.

Bei einer speziellen Ausführungsform ist zwischen dem Aufnahmepunkt und der Anlagefläche eine Sollbruchstelle vorgesehen. Die Sollbruchstelle bildet den schwächsten Punkt des Klemmelements. Dies ist insbesondere vorteilhaft, wenn das Klemmelement sensible Stellen aufweist, an der das Anbringen eines Leiterelements schwierig ist. Die Sollbruchstelle bildet in diesem Fall eine definierte "bruchgefährdete Stelle".

Vorzugsweise ist das Leiterelement als Draht oder als bandförmiges Leiterelement, insbesondere als Folienleiterbahn, ausgebildet. Es kann auch vorgesehen sein, dass das Leiterelement Teil der Wandung des Klemmelements ist, dass also die Wandung des Klemmelements (z.B. die Oberfläche des Klemmelements) bereichsweise elektrisch leitend ausgebildet ist.

Besonders vorteilhaft ist es, wenn das Leiterelement über seine gesamte Länge an dem Klemmelement befestigt ist. Auf diese Weise kann vermieden werden, dass bei einem Bruch des Klemmelements das Leiterelement aus dem Klemmelement herausgezogen bzw. vom Klemmelement abgelöst wird. Somit wird sichergestellt, dass das Leiterelement bei Beschädigung, insbesondere bei Bruch, des Klemmelements reißt und der Stromkreis des Leiterelements zuverlässig unterbrochen wird.

Das Leiterelement kann beispielsweise im Klemmelement eingegossen sein.

Alternativ hierzu kann das Leiterelement auf dem Klemmelement aufgeklebt sein, z.B. als Folienleiterbahn.

Die Erfindung betrifft auch eine Achszählvorrichtung mit einem Zählpunkt, der über einen Stromversorgungskreis mit Strom versorgt wird, einer mit dem Zählpunkt elektrisch verbundenen Auswerteeinheit und einem über mindestens einen Sensorstromkreis mit dem Zählpunkt elektrisch verbundenen Sensorelement, wobei die Achszählvorrichtung eine oben beschriebene Befestigungsvorrichtung aufweist, und wobei das mindestens eine Leiterelement Teil einer elektrische Verbindung innerhalb der Achszählvorrichtung ist, welche für die Funktion des Sensorelements benötigt wird.

Eine besonders bevorzugte Ausführungsform der erfindungsgemäßen Achszählvorrichtung sieht vor, dass das Leiterelement Teil des Stromversorgungskreises der Achszählvorrichtung ist, so dass eine mechanische Beschädigung des Klemmelements zu einer Unterbrechung der Stromversorgung der Achszählvorrichtung führt. Die Unterbrechung der Stromversorgung der Achszählvorrichtung wird mittels der Auswerteeinheit detektiert und der Sensorstromkreis wird deaktiviert. Bei Unterbrechung des Stromkreises wird somit die Achszählvorrichtung automatisch abschaltet. Dadurch können optische Wartungsaufwände durch das Personal stark verringert werden.

Vorzugsweise wird das Sendeteil des Sensorelements vom Achszählpunkt mit Strom versorgt, so dass eine Abschaltung der Stromversorgung des Zählpunkts automatisch eine Deaktivierung des Sensorelements bewirkt.

Bei einer alternativen Ausführungsform der erfindungsgemäßen Achszählvorrichtung ist das mindestens eine Leiterelement Teil des mindestens einen Sensorstromkreises, so dass eine mechanische Beschädigung des Klemmelements zu einer Unterbrechung des Sensorstromkreises führt.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt eine Ansicht der erfindungsgemäßen Befestigungsvorrichtung senkrecht zur Schienenrichtung, wobei das innerhalb des Klemmelements angeordnete Leiterelement gestrichelt dargestellt ist.
- Fig. 2: zeigt die erfindungsgemäße Befestigungsvorrichtung aus Fig. 1 in einem an einer Schiene montiertem Zustand als Ansicht parallel zur Schienenrichtung, wobei das Klemmelement zur Hälfte transparent dargestellt ist;
- Fig. 3: zeigt eine perspektivische Ansicht einer erfindungsgemäßen Befestigungsvorrichtung mit einem Bandleiter als Leiterelement;
- Fig. 4: zeigt einen Schaltplan für eine erste Ausführungsform der erfindungsgemäßen Achszählvorrichtung, bei der das Leiterelement Teil der Stromversorgung des Zählpunktes ist.
- Fig. 5: zeigt einen Schaltplan für eine zweite Ausführungsform der erfindungsgemäßen Achszählvorrichtung, bei der das Leiterelement Teil der Sensorstromkreise ist.

**Fig. 1 und 2** zeigen eine Seiten- bzw. eine Frontansicht einer erfindungsgemäßen Befestigungsvorrichtung mit einem darin befestigten Sensorelement **7.** Das Sensorelement 7 umfasst ein Sendeteil **7a** und ein Empfangsteil **7b**, welche an gegenüberliegenden Seiten einer Schiene **5** angebracht sind. Die Befestigungsvorrichtung umfasst ein Klemmelement **1**, welches im gezeigten Beispiel einen Fußabschnitt **2** und zwei Klemmabschnitten **3, 4** aufweist. Das Klemmelement 1 ist hier als Schienenklaue ausgebildet, wobei jeder Klemmabschnitt 3, 4 jeweils zwei Klemmbacken **3a, 3b** umfasst, welche von gegenüberliegenden Seiten an die Schiene 5 angedrückt werden. Der Fußabschnitt 2 untergreift im montierten Zustand einen Schienenfuß **6** der Schiene 5 und verbindet die beiden Klemmbacken 3a, 3b der jeweiligen Klemmabschnitte 3, 4.

Um eine Beschädigung des Klemmelements 1, 1' (und damit einen Ausfall des darin befestigten Sensorelements 7) zu detektieren, ist das Klemmelement erfindungsgemäß mit einem Leiterelement **8, 8'** ausgestattet. In den Figuren 1 und 2 ist das Leiterelement 8 als Draht ausgebildet und im Klemmelement integriert (z.B. eingegossen). **Fig. 3** zeigt eine alternative Ausführungsform einer erfindungsgemäßen Befestigungsvorrichtung mit einem Klemmelement **1'**, bei welchem ein bandförmiges Leiterelement 8' als Teil der Oberfläche des Klemmelements 1' vorgesehen ist.

Die Leiterelemente 8 und 8' bilden jeweils eine elektrische Verbindung innerhalb eines Stromkreises, durch den im Betrieb des Achszählpunktes Strom fließt. Durch eine Beschädigung des Klemmelements 1 wird der Stromkreis unterbrochen, so dass die Beschädigung des Klemmelements erkannt und der Zählpunkt als "faulty" gekennzeichnet werden kann. Bei Verwendung der erfindungsgemäßen Befestigungsvorrichtung in einer Achszählvorrichtung wird auf diese Weise verhindert, dass die von einem "blinden" Sensorelement gelieferten Daten zu einer falschen Bewertung des Belegungszustandes führen.

Vorzugsweise ist in jedem Klemmabschnitt 3, 4 ein Leiterelement 8, 8' vorgesehen, wobei die Leiterelemente 8, 8' der verschiedenen Klemmabschnitte 3, 4 Teile desselben Stromkreises oder aber auch Teile von separate Stromkreisen sein können.

Um sicherzustellen, dass ein Bruch des Klemmelements 1 zum Durchtrennen des Leiterelements 8, 8' führt, ist das Leiterelement 8, 8' erfindungsgemäße so im/am Klemmelement positioniert, dass es über eine bruchempfindliche Stelle **9** verläuft. Bei Befestigungsvorrichtungen wie sie in den Fig. 1-3 gezeigt sind befindet sich in der Regel eine besonders bruchempfindliche Stelle zwischen einem Aufnahmepunkt **10** des Klemmelements 1, der zur mechanischen Verbindung des Klemmelements 1 mit dem Sensorelement 7 dient, und einer Anlagefläche **11** des Klemmelements 1 an der Schiene 5. Entsprechend ist das Leiterelement 8, 8' zumindest in diesem Bereich angeordnet. Vorzugsweise erstreckt sich das Leiterelement 8, 8' jedoch über die gesamte Höhe und/oder Länge des Klemmelements, wie in den Fig. 1-3 gezeigt.

Eine erfindungsgemäße Achszählvorrichtung ist mit einer oben beschriebenen Befestigungsvorrichtung und mit einer Einrichtung ausgestattet, die zur Detektion einer Unterbrechung des Stromkreises des Leiterelements 8, 8' dient.

**Fig. 4 und 5** zeigen zwei verschiedene Ausführungsformen der erfindungsgemäßen Achszählvorrichtung. Bei beiden Ausführungsformen wird ein Achszählpunkt **13** wird über eine Stromquelle **15** innerhalb eines Stromversorgungsstromkreises 15-13-15 mit Strom versorgt. Das Sendeteil 7a und das Empfangsteil 7b des Sensorelements 7 sind über Leitungen **12a, 12b** mit dem Zählpunkt 13 elektrisch verbunden, so dass zwei Sensorstromkreise 13-7a-13 und 13-7b-13 vorgesehen sind. Der Achszählpunkt 13 ist elektrisch mit einer Auswerteeinheit **14** verbunden, an die der Achszählpunkt 13 die ermittelten Zählerinformationen übermittelt.

Bei der in Fig. 4 gezeigten Ausführungsform sind die der Bruchdetektion dienenden Leiterelemente 8, 8' Teil des Stromversorgungskreises 15-13-15 des Achszählpunktes 13. Die durch einen Bruch eines der Leiterelemente 8, 8' hervorgerufene Stromunterbrechung wird vom Zählpunkt 13 detektiert und als Störinformation an die Auswerteeinheit 14 weitergeleitet.

Bei der in Fig. 5 gezeigten Ausführungsform ist jedes Leiterelement 8, 8' Teil eines der Sensorstromkreise 13-7a-13, 13-7b-13. Die durch einen Bruch eines der Leiterelemente 8, 8' hervorgerufene Stromunterbrechung im Sensorstromkreis 13-7a-13, 13-7b-13 wird vom Zählpunkt detektiert und als Störinformation an die Auswerteeinheit 14 weitergeleitet.

In beiden Fällen kann auf eine externe Schaltung zur Erkennung des Bruchs des Klemmelements verzichtet werden, da ein Durchtrennen des Leiterelements automatisch zu einer Unterbrechung des Stromversorgungskreises 15-13-15 oder eines der Sensorstromkreise 13-7a-13, 13-7b-13 führt.

### Bezugszeichenliste

- 1, 1': Klemmelement
- 2: Fußabschnitt
- 3, 4: Klemmabschnitte
- 3a, 3b: Klemmbacken
- 5: Schiene
- 6: Schienenfuß
- 7: Sensorelement
- 7a: Sendeteil des Sensorelements
- 7b: Empfangsteil des Sensorelements
- 8, 8': Leiterelement
- 9: bruchgefährdete Stelle
- 10: Aufnahmepunkt zur Aufnahme des Sensorelements
- 11: Anlagefläche des Klemmelements an die Schiene
- 12: Leitungen des Sensorstromkreises
- 13: Zählpunkt
- 14: Auswerteeinheit
- 15: Stromversorgung des Achszählpunktes

## Patentansprüche

1. Befestigungsvorrichtung zur Befestigung eines Sensorelements (7) an einer Schiene (5), wobei die Befestigungsvorrichtung mindestens ein Klemmelement (1; 1') zum Verklemmen des Sensorelements (7) gegen die Schiene (5) aufweist,
**dadurch gekennzeichnet,**
**dass** das Klemmelement (8; 8') mit mindestens einem Leiterelement (8; 8') versehen ist, welches sich zumindest über eine bruchgefährdete Stelle (9) des Klemmelements (1; 1') erstreckt und welches im korrekt montierten Zustand des Sensorelements (7) Teil eines geschlossenen Stromkreises ist, der für die Funktion des Sensorelements benötigt wird, und im beschädigten Zustand des Klemmelements den Stromkreis unterbricht.

2. Befestigungsvorrichtung nach Anspruch 1, **dadurch gekennzeichnet, dass** das Klemmelement (1; 1') einen Fußabschnitt (2), der im montierten Zustand einen Schienenfuß (6) der Schiene (5) untergreift, und mindestens einen Klemmabschnitt (3, 4), welcher im montierten Zustand Druck auf das Sensorelement (7) ausübt, umfasst, wobei sich zumindest ein Teil des Leiterelements (8; 8') zwischen dem Fußabschnitt (2) und dem Klemmabschnitt (3, 4) erstreckt.

3. Befestigungsvorrichtung nach einem der vorhergehenden Ansprüche, **dadurch gekennzeichnet, dass** das Klemmelement (1; 1') mindestens einen Aufnahmepunkt (10) zur Verbindung des Klemmelements mit dem Sensorelement (7) und eine Anlagefläche (11) zur Schiene (5) aufweist, wobei sich zumindest ein Teil des Leiterelements (8; 8') zwischen dem Aufnahmepunkt (10) und der Anlagefläche (11) erstreckt.

4. Befestigungsvorrichtung nach Anspruch 3, **dadurch gekennzeichnet, dass** zwischen dem Aufnahmepunkt (10) und der Anlagefläche (11) eine Sollbruchstelle vorgesehen ist.

5. Befestigungsvorrichtung nach einem der vorhergehenden Ansprüche, **dadurch gekennzeichnet, dass** das Leiterelement (8; 8') als Draht oder als bandförmiges Leiterelement, insbesondere als Folienleiterbahn, ausgebildet ist.

6. Befestigungsvorrichtung nach einem der vorhergehenden Ansprüche, **dadurch gekennzeichnet, dass** das Leiterelement (8; 8') über seine gesamte Länge an dem Klemmelement (1; 1') befestigt ist.

7. Befestigungsvorrichtung nach einem der Ansprüche 1 bis 6, **dadurch gekennzeichnet, dass** das Leiterelement (8) im Klemmelement (1) eingegossen ist.

8. Befestigungsvorrichtung nach einem der Ansprüche 1 bis 6, **dadurch gekennzeichnet, dass** das Leiterelement (8') auf dem Klemmelement (1') aufgeklebt ist.

9. Achszählvorrichtung mit einem Zählpunkt (13), der über einen Stromversorgungskreis mit Strom versorgt wird, einer mit dem Zählpunkt (13) elektrisch verbundenen Auswerteeinheit (14) und einem über mindestens einen Sensorstromkreis mit dem Zählpunkt elektrisch verbundenen Sensorelement (7), **dadurch gekennzeichnet, dass** die Achszählvorrichtung eine Befestigungsvorrichtung nach einem der vorhergehenden Ansprüche aufweist, wobei das mindestens eine Leiterelement (8; 8') Teil einer elektrische Verbindung innerhalb der Achszählvorrichtung ist, welche für die Funktion des Sensorelements (7) benötigt wird.

10. Achszählvorrichtung nach Anspruch 9, **dadurch gekennzeichnet, dass** das Leiterelement (8; 8') Teil des Stromversorgungskreises der Achszählvorrichtung ist, so dass eine mechanische Beschädigung des Klemmelements (1'; 1') zu einer Unterbrechung des Stromversorgungskreises der Achszählvorrichtung führt.

11. Achszählvorrichtung nach Anspruch 9, **dadurch gekennzeichnet, dass** das mindestens eine Leiterelement (8; 8') Teil des mindestens einen Sensorstromkreises ist, so dass eine mechanische Beschädigung des Klemmelements (1; 1') zu einer Unterbrechung des Sensorstromkreises führt.

## Claims

1. Fastening device for fastening a sensor element (7) to a rail (5), wherein the fastening device comprises at least one clamping element (1; 1') for clamping the sensor element (7) against the rail (5),
**characterized in that**
the clamping element (8; 8') is provided with at least one conductor element (8; 8') that extends at least over a fracture-prone area (9) of the clamping element (1; 1') and is part of a closed circuit in the correctly mounted state of the sensor element (7) and interrupts the circuit in case the clamping element is damaged, wherein the circuit is required for the function of the sensor element.

2. Fastening device according to claim 1, **characterized in that** the clamping element (1; 1') comprises a foot section (2), which extends below a rail foot (6) of the rail (5) in the mounted state, and at least one clamping section (3, 4), which exerts pressure on the sensor element (7) in the mounted state, wherein at least part of the conductor element (8; 8') extends between the foot section (2) and the clamping section (3, 4).

3. Fastening device according to any one of the preceding claims, **characterized in that** the clamping element (1; 1') comprises at least one receiving point (10) for connecting the clamping element to the sensor element (7), and a contact surface (11) to the rail (5), wherein at least part of the conductor element (8; 8') extends between the receiving point (10) and the contact surface (11).

4. Fastening device according to claim 3, **characterized in that** a predetermined breaking point is provided between the receiving point (10) and the contact surface (11).

5. Fastening device according to any one of the preceding claims, **characterized in that** the conductor element (8, 8') is a wire or a band-shaped conductor element, in particular a foil strip conductor.

6. Fastening device according to any one of the preceding claims, **characterized in that** the conductor element (8; 8') is fastened to the clamping element (1; 1') over its entire length.

7. Fastening device according to any one of the claims 1 to 6, **characterized in that** the conductor element (8) is moulded into the clamping element (1).

8. Fastening device according to any one of the claims 1 to 6, **characterized in that** the conductor element (8') is glued onto the clamping element (1').

9. Axle counting device comprising a counting point (13) that is powered via a power supply circuit, an evaluation unit (14) that is electrically connected to the counting point (13) and a sensor element (7) that is electrically connected to the counting point via at least one sensor current, **characterized in that** the axle counting device comprises a fastening device according to any one of the preceding claims, wherein the at least one conductor element (8, 8') is part of an electric connection within the axle counting device, which is required for the function of the sensor element (7).

10. Axle counting device according to claim 9, **characterized in that** the conductor element (8, 8') is part of the power supply circuit of the axle counting device such that mechanical damage of the clamping element (1'; 1') causes interruption of the power supply circuit of the axle counting device.

11. Axle counting device according to claim 9, **characterized in that** the at least one conductor element (8; 8') is part of the at least one sensor circuit so that mechanical damage of the clamping element (1; 1') causes interruption of the sensor circuit.

## Revendications

1. Dispositif de fixation pour fixer un élément de capteur (7) à un rail (5), le dispositif de fixation comprenant au moins un élément de serrage (1 ; 1') pour serrer l'élément de capteur (7) contre le rail (5).
**caractérisé en ce que**
l'élément de serrage (8 ; 8') est muni d'au moins un élément conducteur (8 ; 8') qui s'étend au moins au-dessus d'un point à risque de rupture (9) de l'élément de serrage (1 ; 1') et qui, lorsque l'élément de capteur (7) est monté correctement, fait partie d'un circuit électrique fermé, qui est nécessaire au fonctionnement de l'élément de capteur et, lorsque l'élément de serrage est endommagé, interrompt le circuit électrique.

2. Dispositif de fixation selon la revendication 1, **caractérisé en ce que** l'élément de serrage (1 ; 1') comprend une portion de pied (2) qui, dans l'état monté, s'accroche par le bas à un pied de rail (6) du rail (5), et au moins une portion de serrage (3, 4), qui, dans l'état monté, exerce une pression sur l'élément de capteur (7), au moins une partie de l'élément conducteur (8 ; 8') s'étendant entre la portion de pied (2) et la portion de serrage (3, 4).

3. Dispositif de fixation selon l'une des revendications précédentes, **caractérisé en ce que** l'élément de serrage (1 ; 1') comprend au moins un point de logement (10) pour la liaison de l'élément de serrage avec l'élément de capteur (7) et une surface d'appui (11) contre le rail (5), au moins une partie de l'élément conducteur (8 ; 8') s'étendant entre le point de logement (10) et la surface d'appui (11).

4. Dispositif de fixation selon la revendication 3, **caractérisé en ce que**, entre le point de logement (10) et la surface d'appui (11), est prévu un point de rupture.

5. Dispositif de fixation selon l'une des revendications précédentes, **caractérisé en ce que** l'élément conducteur (8 ; 8') est conçu comme un fil ou un élément conducteur en forme de bande, plus particulièrement comme une bande de film conducteur.

6. Dispositif de fixation selon l'une des revendications précédentes, **caractérisé en ce que** l'élément conducteur (8 ; 8') est fixé sur toute sa longueur à l'élément de serrage (1 ; 1').

7. Dispositif de fixation selon l'une des revendications 1 à 6, **caractérisé en ce que** l'élément conducteur (8) est moulé dans l'élément de serrage (1).

8. Dispositif de fixation selon l'une des revendications 1 à 6, **caractérisé en ce que** l'élément conducteur (8') est collé sur l'élément de serrage (1').

9. Dispositif de comptage d'essieu avec un point de comptage (13) qui est alimenté en électricité par l'intermédiaire d'un circuit d'alimentation électrique, une unité d'analyse (14) reliée électriquement avec le point de comptage (13) et un élément de capteur (7) relié électriquement par l'intermédiaire d'au moins un circuit électrique de capteur avec le point de comptage, **caractérisé en ce que** le dispositif de comptage d'essieu comprend un dispositif de fixation selon l'une des revendications précédentes, l'au moins un élément conducteur (8 ; 8') faisant partie d'une liaison électrique à l'intérieur du dispositif de comptage d'essieu, qui est nécessaire pour le fonctionnement de l'élément de capteur (7).

10. Dispositif de comptage d'essieu selon la revendication 9, **caractérisé en ce que** l'élément conducteur (8 ; 8') fait partie du circuit d'alimentation électrique du dispositif de comptage d'essieu de façon à ce qu'un endommagement mécanique de l'élément de serrage (1'; 1') provoque une interruption du circuit d'alimentation électrique du dispositif de comptage d'essieu.

11. Dispositif de comptage d'essieu selon la revendication 9, **caractérisé en ce que** l'au moins un élément conducteur (8 ; 8') fait partie de l'au moins un circuit électrique de capteur, de façon à ce qu'un endommagement mécanique de l'élément de serrage (1' ; 1') provoque une interruption du circuit électrique du capteur.
